# EUROPÄISCHE PATENTSCHRIFT

(11) **EP 1 765 698 B1**
(45) Veröffentlichungstag und Bekanntmachung des Hinweises auf die Patenterteilung: **12.08.2009**
(21) Anmeldenummer: 05787283.0
(22) Anmeldetag: 17.06.2005
(51) Int. Cl.: B65D 83/54, B65D 83/14

(54) **DOSIERVENTIL UND VORRICHTUNG ZUR ABGABE EINER VORZUGSWEISE KOSMETISCHEN FLÜSSIGKEIT**
METERING VALVE AND DEVICE FOR DISPENSING A PREFERABLY COSMETIC LIQUID
SOUPAPE DE DOSAGE ET DISPOSITIF DE DISTRIBUTION D'UN LIQUIDE DE PREFERENCE COSMETIQUE

(30) Priorität: 17.06.2004 DE 102004029146; 16.07.2004 DE 102004034626
(43) Veröffentlichungstag der Anmeldung: 28.03.2007
(73) Patentinhaber: Seaquist Perfect Dispensing GmbH, 44319 Dortmund (DE)
(72) Erfinder: NEUHAUS, Reinhard, 58675 Hemer (DE); JASPER, Bernhard, 45731 Waltrop (DE)
(74) Vertreter: Gesthuysen, von Rohr & Eggert
(86) Internationale Anmeldenummer: PCT/EP2005/006531
(87) Internationale Veröffentlichungsnummer: WO 2005/123542

(56) Entgegenhaltungen:
- US-A- 3 018 928
- US-A- 3 073 489
- US-A1- 2003 230 603

## Beschreibung

Die vorliegende Erfindung betrifft ein Dosierventil zur Abgabe einer vorzugsweise kosmetischen Flüssigkeit gemäß dem Oberbegriff des Anspruchs 1, eine Vorrichtung mit einem derartigen Dosierventil, und ein Verfahren zum Herstellen eines derartigen Dosierventils.

Unter dem Begriff "kosmetische Flüssigkeit" sind in einem engeren Sinn Haarspray, Haarlack, ein Deodorant, ein Schaum, ein Gel, ein Farbspray, ein Sonnen- oder Hautpflegemittel o. dgl. zu verstehen. Vorzugsweise werden in einem weiteren Sinn aber auch sonstige Körperpflegeprodukte, Reinigungsprodukte, Kosmetika o. dgl., und auch Suspensionen und Fluide, insbesondere mit Gasphasen, umfaßt. Jedoch können als sonstige Flüssigkeiten, beispielsweise Luftverbesserer, und insbesondere auch technische Flüssigkeiten und Fluide, wie Rostlöser o. dgl., eingesetzt werden. Nachfolgend wird jedoch aus Vereinfachungsgründen und aufgrund des Nutzungsschwerpunkts oft nur von kosmetischer Flüssigkeit gesprochen.

Aus der US 2003/0230603 A1 ist eine Vorrichtung zur dosierten Zerstäubung einer kosmetischen Flüssigkeit bekannt, wobei ein die Flüssigkeit enthaltender Behälter ein Dosierventil mit einem bewegbaren Ventilelement in einem Ventilgehäuse aufweist. Das Ventilelement bildet zusammen mit dem Ventilgehäuse ein zulaufseitiges Einlaßventil und ein abgabeseitiges Auslaßventil. Das Ventilelement ist vorzugsweise mit einem aufgesteckten Sprühkopf o. dgl. zur Abgabe und Zerstäubung der Flüssigkeit versehen. Durch Niederdrücken des Sprühkopfes wird das Ventilelement axial bewegt, wodurch zunächst das zulaufseitige Einlaßventil des Dosierventils geschlossen und erst anschließend das abgabeseitige Auslaßventil des Dosierventils geöffnet wird. Dann kann die vorzugsweise ein Treibmittel enthaltende Flüssigkeit aus dem im Ventilgehäuse gebildeten Dosierraum entweichen und vom angeschlossenen Sprühkopf zerstäubt und ausgegeben werden.

Um die gewünschte Dichtwirkung zwischen dem Ventilelement einerseits und dem Ventilgehäuse andererseits zu erreichen, ist eine Dichtung an das bewegbare Ventilelement angespritzt, die bei geschlossenem Einlaßventil axial dichtet. Das bekannte Dosierventil gestattet keine optimale Abdichtung. Die US 3073 489 A zeigt ein Dosierventil mit den Merkmalen des Oberbegriffs des Auspruchs 1. Der vorliegenden Erfindung liegt die Aufgabe zugrunde, ein Dosierventil und eine Vorrichtung zur dosierten Abgabe einer vorzugsweise kosmetischen Flüssigkeit sowie ein Verfahren zur Herstellung eines derartigen Dosierventils anzugeben, wobei das Dosierventil eine optimale Abdichtung gestattet und universeller einsetzbar ist.

Die obiger Aufgabe wird durch ein Dosierventil gemäß Anspruch 1, eine Vorrichtung gemäß Anspruch 12, oder ein Verfahren gemäß Anspruch 15 gelöst. Vorteilhafte Weiterbildungen sind Gegenstand der Unteransprüche.

Vorschlagsgemäß weist das Ventilelement einen in Bewegungsrichtung federnden Federabschnitt und einen sich anschließenden Kopfabschnitt auf, wobei der Kopfabschnitt vorzugsweise das Einlaßventil bildet und insbesondere das vorzugsweise angespritzte Dichtungselement trägt. Hierdurch ergibt sich jeweils ein sehr einfacher Aufbau mit wenigen Teilen, so daß eine kostengünstige Herstellung und Montage ermöglicht werden. Weiter ermöglicht dies eine optimierte Abdichtung, da der Kopfabschnitt mit dem Dichtungselement optimal abdichtend an einen zugeordneten Ventilsitz am Ventilgehäuse sich anlegen oder darin eingreifen kann.

Das Dichtungselement besteht vorzugsweise aus einem weicheren oder elastischeren Material als das Ventilelement und das Ventilgehäuse. Dies ermöglicht eine wesentlich stabilere Ausbildung des Dosierventils, insbesondere des Ventilgehäuses, das dementsprechend besser höheren Treibmittel- und Fülldrücken standhalten kann. Daher sind das vorschlagsgemäße Dosierventil und eine mit einem derartigen Dosierventil versehene Vorrichtung universell einsetzbar.

Gemäß einer besonders bevorzugten Ausführungsform ist das Dichtungselement unmittelbar an das Ventilelement angespritzt. Dies kann beispielsweise direkt in der Spritzgießform für das Ventilelement erfolgen. Bedarfsweise kann das Dichtungselement auch als vorgefertigtes Teil in die Spritzgießform eingesetzt und das Ventilelement an das Dichtungselement angespritzt werden. In beiden Fällen wird eine besonders einfache und kostengünstige Herstellung ermöglicht, wobei die Montage in der bisher üblichen Weise ohne zusätzlichen Montageschritt für das Dichtungselement erfolgen kann.

Entsprechende Vorteile ergeben sich, wenn das Dichtungselement am Ventilelement insbesondere durch Aufstecken angebracht wird.

Vorzugsweise ist das Dichtungselement im Bereich eines freien Endes am Ventilelement angeordnet. Dies ist insbesondere einer entsprechend endseitigen Anordnung des Einlaßventils und einem möglichen Aufstecken des Dichtungselements auf das Ventilelement zuträglich.

Vorzugsweise sind das Dichtungselement, das Ventilelement und das Ventilgehäuse jeweils aus Kunststoff spritzgegossen, um eine kostengünstige Massenfertigung zu ermöglichen.

Vorzugsweise erfolgt das Spritzgießen mit einer derartigen Präzision und eine derartige Wahl der Materialien, daß keine Nachbearbeitung zur Erzielung der gewünschten Dichtwirkung erforderlich ist.

Insbesondere ist das Dichtungselement selbstsichernd ausgebildet. Dies kann beispielsweise dadurch erreicht werden, daß das Dichtungselement in eine vorzugsweise hinterschnittene Aussparung des Ventilelements oder des Ventilgehäuses eingreift. Besonders bevorzugt wird dies jedoch dadurch erreicht, daß das Dichtungselement unmittelbar an das Ventilelement oder das Ventil angespritzt bzw. darin eingespritzt wird oder umgekehrt, um einen nichtlösbaren Verbund zu bilden.

Besonders bevorzugt wird das Dosierventil zur dosierten Abgabe einer kosmetischen Flüssigkeit verwendet, die Partikel enthält, wobei verteilte Vorsprünge in einem Dosierraum des Dosierventils zur temporären Ablagerung der Partikel verwendet werden, um einem bodenseitigen Absetzen der Partikel und insbesondere Zusetzen des Einlaßventils entgegenzuwirken, wobei die auf den Vorsprüngen abgesetzten Partikel von der Flüssigkeit bei der Abgabe mit ausgetragen werden. So wird eine bessere Verteilung der Partikel in der ausgetragenen Flüssigkeit ermöglicht. Dies ist für partikelhaltige Formulierungen bzw. Suspensionen, die zunehmend verwendet werden, zuträglich, um möglichst gleichmäßige Verteilungen und damit einheitliche Eigenschaften sicherstellen zu können.

Weitere Vorteile, Merkmale, Eigenschaften und Aspekte der vorliegenden Erfindung ergeben sich aus der folgenden Beschreibung bevorzugter Ausführungsformen anhand der Zeichnung.
- Fig. 1 zeigt: eine schematische Schnittdarstellung einer vorschlagsgemäßen Vorrichtung mit einem vorschlagsgemäßen Dosierventil zur dosierten Abgabe einer kosmetischen Flüssigkeit.

Die Fig. 1 zeigt in einer schematischen Schnittdarstellung eine vorschlagsgemäße Vorrichtung 1 mit einem Dosierventil 2 zur dosierten Abgabe einer vorzugsweise kosmetischen Flüssigkeit 3 o. dgl. Insbesondere erfolgt eine Abgabe der Flüssigkeit 3 über einen nicht dargestellten, an das Dosierventil 2 angeschlossenen - vorzugsweise darauf aufgesteckten - Sprühkopf zur Zerstäubung und Ausgabe der Flüssigkeit 3.

Die Flüssigkeit 3 steht unter Druck oder ist unter Druck setzbar. Insbesondere enthält die Flüssigkeit 3 ein Treibmittel, vorzugsweise ein flüchtiges und/oder brennbares Treibmittel, komprimiertes Gas, Kohlendioxid o. dgl. Besonders bevorzugt handelt es sich bei der kosmetischen Flüssigkeit 3 im eingangs genannten Sinne um eine partikelhaltige Mischung bzw. Suspension.

Die Vorrichtung 1 weist ferner einen Behälter 4 für die Flüssigkeit 3 und einen das Dosierventil 2 tragenden Deckel 5 auf.

Das Dosierventil 2 weist ein bewegbares Ventilelement 6 und ein Ventilgehäuse 7 auf. Das Ventilelement 6 ist beim Darstellungsbeispiel axial - bei der Darstellung gemäß Fig. 1 vertikal - im Ventilgehäuse 7 bewegbar geführt und bildet abgabeseitig ein vorspringendes Anschlußstück 8 zum Anschluß des nicht dargestellten Sprühkopfs o. dgl.

Das Dosierventil 4 weist ein zulaufseitiges Einlaßventil 9, ein abgabeseitiges Auslaßventil 10 und einen dazwischen im Ventilgehäuse 7 gebildeten Dosierraum 11 auf.

Im Dosierraum 11 ist eine dem Ventilelement 6 zugeordnete Rückstellfeder 12 angeordnet, die das Ventilelement 6 in die dargestellte, unbetätigte Stellung, hier also nach oben, vorspannt.

In der unbetätigten Stellung ist das Auslaßventil 10 geschlossen und das Einlaßventil 9 geöffnet. In diesem Zustand ist der Dosierraum 11 mit der Flüssigkeit 3 gefüllt (in den Figuren ist dies aus Vereinfachungsgründen nicht dargestellt), wobei die Flüssigkeit 3 aus dem Behälter 4 über eine zulaufseitige Steigleitung 13 durch das offene Einlaßventil 9 in den Dosierraum 11 ein- bzw. nachströmen kann.

Beim Betätigen des Ventilelements 6 - also Herunterdrücken des Ventilelements 6 gegen die Kraft der Rückstellfeder 12 - wird zunächst das Einlaßventil 9 geschlossen und erst danach das Auslaßventil 10 geöffnet. In diesem betätigten Zustand kann dann die im Dosierraum 11 befindliche Flüssigkeit 3 über das geöffnete Auslaßventil 10 abgegeben werden, insbesondere aufgrund des genannten Treibmittels selbstständig ausströmen und beispielsweise von dem an das Anschlußstück 8 angeschlossenen, nicht dargestellten Sprühkopf versprüht bzw. zerstäubt werden. Das Dosierventil 2 gibt dementsprechend bei jeder Betätigung nur eine bestimmte bzw. dosierte Menge an Flüssigkeit 3 ab.

Beim Rückstellen des Dosierventils 2 in die unbetätigte Stellung wird erst das Auslaßventil 10 geschlossen und erst dann das Einlaßventil 9 geöffnet, um Flüssigkeit 3 in den Dosierraum 11 nachströmen zu lassen.

Das Ventilelement 6 und das Ventilgehäuse 7 sind vorzugsweise jeweils einstückig ausgebildet und aus Kunststoff spritzgegossen, insbesondere aus einem relativ harten bzw. steifen Kunststoff, wie Polyamid oder Polyoxymethylen (POM).

Zur Abdichtung des Einlaßventils 9 im geschlossenen Zustand ist vorschlagsgemäß zusätzlich zwischen dem Ventilelement 6 und dem Ventilgehäuse 7 ein Dichtungselement 14 aus einem weicheren oder elastischeren Material als das Ventilelement 6 und das Ventilgehäuse 7 vorgesehen.

Vorzugsweise ist das Dichtungselement 14 an das Ventilelement 6 angespritzt, vorzugsweise unmittelbar in der zur Herstellung des Ventilelements 6 verwendeten Spritzgußform oder in einer separaten Spritzgußform. Alternativ kann das Dichtungselement 14 beispielsweise auch als vorgefertigtes Teil in die Spritzgußform eingelegt und das Ventilelement 6 angespritzt sein oder das Dichtungselement 14 auf das vorgefertigte Ventilelement 6 aufgesteckt sein.

Das Dichtungselement 14 ist vorzugsweise auch spritzgegossen, insbesondere aus einem geeigneten Elastomer, vorzugsweise aus einem thermoplastischen Elastomer (TPE), einem thermoplastischen Polyurethan (TPU) oder unter hohem Druck hergestelltem Polyethylen niedriger Dichte (LDPE).

Durch das Spritzgießen wird eine kostengünstige Massenfertigung ermöglicht, insbesondere wobei eine Nachbearbeitung der Dichtungsflächen - einerseits am Dichtungselement 14 und andererseits am Ventilelement 6 oder Ventilgehäuse 7 - nicht erforderlich ist.

Das Anspritzen des Dichtungselements 14 an das Ventilelement 6 hat den Vorteil, daß das Dichtungselement 14 kein separates Teil bildet und daher keinen separaten Montageschritt erfordert und darüber hinaus den weiteren Vorteil, daß eine sehr gute Abdichtung zwischen dem Dichtungselement 14 und dem damit verbundenen Ventilelement 6 oder Ventilgehäuse 7 ohne zusätzliche Maßnahmen erreichbar ist.

Das Dichtungselement 14 ist am Ventilelement 6 angeordnet und weist beim Darstellungsbeispiel vorzugsweise einen kegelstumpfförmigen, konischen, balligen, halbkugelförmigen oder abgerundeten Einführbereich 15 auf, um ein Einführen in einen korrespondierenden Dichtungsabschnitt des Ventilgehäuses 7 zur Abdichtung gegen das Dichtungselement 14 bei geschlossenem Einlaßventil 9 zu erleichtern.

Beim Darstellungsbeispiel ist das Dichtungselement 14 an einem freien Ende des Ventilelements 6 derart angeordnet, daß im unbetätigten Zustand ein axialer Zulaufkanal 17 im Ventilgehäuse 7 zum Dosierraum 11 nicht blockiert wird. Im betätigten Zustand - also bei niedergedrücktem Ventilelement 6 - ist das Ventilelement 14 vorzugsweise zumindest teilweise mit einem vorderen Ende des Ventilelements 6 in den Zuführkanal 17 zur radialen und/oder axialen Abdichtung an einem Dichtungsabschnitt des Ventilgehäuses 7 eingeführt. Jedoch sind grundsätzlich auch andere Ventilkonstruktionen möglich, beispielsweise eine tellerartige Ausbildung und/oder eine axiale Abdichtung.

Das einstückige Ventilelement 6 weist im Bereich seines vorderen bzw. freien Endes einen in Axial- bzw. Bewegungsrichtung B federnden Federabschnitt 21 und einen sich daran anschließenden Kopfabschnitt 22 auf. Das Dichtungselement 14 ist vorzugsweise zumindest im wesentlichen ausschließlich stirnseitig am Kopfabschnitt 22 angeordnet, vorzugsweise angespritzt.

Beim Darstellungsbeispiel dichtet das Einlaßventil 9 zumindest im wesentlichen axial, indem das Dichtungselement 14 bei Betätigung des Ventilelements 6 an einem geeigneten, vorzugsweise konischen Schulterbereich 16 oder sonstigen Ventilsitz des Ventilgehäuses 7 zur Anlage kommt, wodurch das Einlaßventil 9 schließt. Im Verlauf der weiteren Betätigung des Ventilelements 6 - also bei weiterem Herunterdrücken des Ventilelements 6 - wird der Federabschnitt 21 axial zusammengedrückt und schließlich das Auslaßventil 10 geöffnet. In diesem zusammengedrückten Zustand ist die vom Federabschnitt 21 ausgeübte, in Schließrichtung des Einlaßventils 9 wirkende Federkraft dann ausreichend hoch, um das Einlaßventil 9 gegen den im Behälter 4 herrschenden Druck geschlossen zu halten.

Der Federabschnitt 21 gestattet eine verbesserte Abdichtung zwischen dem Dichtungselement 14 und dem Ventilgehäuse 7 bzw. einem Ventilsitz, da sich das Dichtungselement 14 optimal gleichmäßig an den Ventilsitz anlegen kann, insbesondere wobei radiale und axiale Toleranzen sowie ein Verkippen kompensiert bzw. toleriert werden können.

Das Auslaßventil 10 weist beim Darstellungsbeispiel ein separates Dichtungselement 18 auf, das insbesondere ringförmig ausgebildet ist und vom Ventilgehäuse 7 gegen einen Ringabschnitt des Deckels 5 dichtend gehalten ist. Das separate Dichtungselement 18 dichtet radial zu einem Schaftabschnitt des Ventilelements 6 bzw. Anschlußstücks 8 ab. Im dargestellten, unbetätigten Zustand ist das Auslaßventil 10 geschlossen und kann dementsprechend keine Flüssigkeit 3 aus dem Dosierraum 11 abgabeseitig austreten.

Beim Betätigen des Ventilelements 6 wird das Ventilelement 6 bzw. das Anschlußstück 8 derart axial verschoben, daß ein radialer Durchlaßkanal 19 an dem separaten Dichtungselement 18 vorbei in das Innere des Ventilgehäuses 7 bewegt, also zum Dosierraum 11 hin freigegeben wird (diese Stellung ist nicht dargestellt). So wird das Auslaßventil 10 geöffnet, und Flüssigkeit 3 kann aus dem Dosierraum 11 durch den Durchlaßkanal 19 in eine axiale Aussparung 20 und durch diese aus dem Anschlußstück 8 hinaus in den nicht dargestellten Sprühkopf o. dgl. ausströmen.

Bedarfsweise kann das angespritzte oder ggf. auch eingespritzte Dichtungselement 14 auch für sonstige Ventile - also unabhängig von dem vorliegenden Dosierventil 2 - für derartige oder ähnliche Vorrichtungen 1 zur Abgabe und insbesondere Zerstäubung von kosmetischen Flüssigkeiten 3 eingesetzt werden.

Generell sind die vorschlagsgemäße Vorrichtung 1 und das vorschlagsgemäße Dosierventil 2 für jegliche Art von kosmetischen Flüssigkeiten 3 einsetzbar, wie bereits oben erläutert. Besonders geeignet ist jedoch die Verwendung eines derartigen oder ähnlichen Dosierventils 2 zur dosierten Abgabe einer kosmetischen Flüssigkeit 3, die Partikel enthält, wobei im Dosierraum 11 des Dosierventils 2 verteilte Vorsprünge zur temporären Ablagerung der Partikel verwendet werden, um einem bodenseitigen Absetzen der Partikel und insbesondere Zusetzen des Einlaßventils 9 des Dosierventils 2 entgegenzuwirken, und die Partikel von der Flüssigkeit 3 bei der Abgabe wieder mit ausgetragen werden. In der Gebrauchslage des Dosierventils 2 bzw. Behälters 1 sind die Vorsprünge vorzugsweise in vertikaler Richtung verteilt oder beabstandet angeordnet und besonders bevorzugt durch die Windungen der Rückstellfeder 12 und/oder sonstige Ausnehmungen, Einbuchtungen, Kanten o. dgl. vom Ventilelement 6 und/oder Ventilgehäuse 7 im Dosierraum 11 gebildet.

Bei der Abgabe der Flüssigkeit 2 - also bei Erreichen des betätigten Zustands des Dosierventils 2 - werden dann die auf den Vorsprüngen abgesetzten Partikel von der ausströmenden Flüssigkeit 3 mitgerissen und dadurch zumindest weitgehend gleichmäßig in der Flüssigkeit 3, insbesondere beim anschließenden Versprühen, verteilt.

## Patentansprüche

1. Dosierventil (2) zur dosierten Abgabe einer vorzugsweise kosmetischen Flüssigkeit (3), mit einem bewegbaren Ventilelement (6), einem Ventilgehäuse (7), einem zulaufseitigen Einlaßventil (9) und einem abgabeseitigen Auslaßventil (10), wobei das Einlaßventil (9) ein Dichtungselement (14) zur Abdichtung zwischen dem Ventilelement (6) und dem Ventilgehäuse (7) bei geschlossenem Einlaßventil (9) aufweist, wobei durch Betätigen des Ventilelements (6) zunächst das Einlaßventil (9) schließbar und erst dann das Auslaßventil (10) zur dosierten Abgabe der Flüssigkeit (3) öffenbar ist, wobei das Ventilelement (6) einen in seine Bewegungsrichtung (B) federnden Federabschnitt (21) und einen Kopfabschnitt (22) aufweist, wobei am Kopfabschnitt (22) das Dichtungselement (14) angeordnet ist,
**dadurch gekennzeichnet,**
**daß** das Ventilelement (6) zusammen mit dem Federabschnift und dem kopfabschriff einstückig ausgebildet ist.

2. Dosierventil nach Anspruch 1, **dadurch gekennzeichnet, daß** das Dichtungselement (14) an das Ventilelement (6) oder das Ventilelement (6) an das Dichtungselement (14) angespritzt ist, und/oder daß das Dichtungselement (14) im Bereich eines freien Endes am Ventilelement (6) angeordnet ist.

3. Dosierventil nach einem der voranstehenden Ansprüche, **dadurch gekennzeichnet, daß** das Dichtungselement (14) den Kopfabschnitt (22) bildet oder ringförmig umgibt.

4. Dosierventil nach einem der voranstehenden Ansprüche, **dadurch gekennzeichnet, daß** das Dichtungselement (14) an den Kopfabschnitt (22) insbesondere ballig, halbkugelförmig oder konisch sich anschließt oder angeformt ist, daß das Dichtungselement (14) einen kegelstumpfförmigen oder abgerundeten Einführbereich (15) für das Ventilgehäuse (7) aufweist

5. Dosierventil nach einem der voranstehenden Ansprüche, **dadurch gekennzeichnet, daß** das Dichtungselement (14) aus einem weicheren oder elastischeren Material als das Ventilelement (6) und das Ventilgehäuse (7) besteht.

6. Dosierventil nach einem der voranstehenden Ansprüche, **dadurch gekennzeichnet, daß** das Dichtungselement (14), das Ventilelement (6) und/oder das Ventilgehäuse (7) einstückig ausgebildet ist bzw. sind, und/oder daß das Dichtungselement (14), das Ventilelement (6) und/oder das Ventilgehäuse (7) spritzgegossen ist bzw. sind.

7. Dosierventil nach einem der voranstehenden Ansprüche, **dadurch gekennzeichnet, daß** das Dichtungselement (14) aus einem Elastomer hergestellt, insbesondere spritzgegossen ist.

8. Dosierventil nach einem der voranstehenden Ansprüche, **dadurch gekennzeichnet, daß** das Ventilelement (6) und/oder das Ventilgehäuse (7) aus Polyamid, Polyoxymethylen oder einem anderen harten Kunststoff hergestellt ist bzw. sind.

9. Dosierventil nach einem der voranstehenden Ansprüche, **dadurch gekennzeichnet, daß** das Einlaßventil (9) einen insbesondere vom Ventilgehäuse (7) gebildeten Ventilsitz, insbesondere einen vorzugsweise konischen Schulterbereich (16), aufweist.

10. Dosierventil nach einem der voranstehenden Ansprüche, **dadurch gekennzeichnet, daß** der Federabschnitt (21) eine radiale Auslenkung und/oder ein Verkippen des Dichtungselements (14) bei geschlossenem Einlaßventil (9) zur dichtenden Anlage an einem zugeordneten Ventilsitz gestattet.

11. Dosierventil nach einem der voranstehenden Ansprüche, **dadurch gekennzeichnet, daß** das Ventilelement (6) sowohl das Einlaßventil (9) als auch das Auslaßventil (10) betätigt bzw. bildet und/oder daß das Ventilelement (6) und das Ventilgehäuse (7) aus Kunststoff spritzgegossen sind.

12. Vorrichtung (1) zur dosierten Abgabe einer vorzugsweise kosmetischen Flüssigkeit (3), mit einem Behälter (4) für die Flüssigkeit (3) und einem Dosierventil (2),
**dadurch gekennzeichnet,**
**daß** das Dosierventil (2) gemäß einem der voranstehenden. Ansprüche ausgebildet ist.

13. Vorrichtung nach Anspruch 12, **dadurch gekennzeichnet, daß** der Behälter (4), insbesondere die Flüssigkeit (3), unter Druck steht oder bringbar ist und/oder ein Treibmittel enthält, insbesondere ein flüchtiges und/oder brennbares Treibmittel, komprimiertes Gas und/oder Kohlendioxid.

14. Vorrichtung nach Anspruch 12 oder 13, **dadurch gekennzeichnet, daß** die Flüssigkeit (3) zerstäubbar ist.

15. Verfahren zur Herstellung eines Dosierventils (2) zur dosierten Abgabe einer vorzugsweise kosmetischen Flüssigkeit (3) gemäß einem der Ansprüche 1 bis 6, wobei ein bewegbares Ventilelement (6) und/oder ein Ventilgehäuse (7) des Dosierventils (2) aus Kunststoff spritzgegossen wird bzw, werden, wobei ein Dichtungselement (14) aus einem weicheren oder elastischeren Material als das Ventilelement (6) und/oder das Ventilgehäuse (7) unmittelbar an das Ventilelement (6) oder Ventilgehäuse (7) angespritzt wird, wobei das Anspritzen unmittelbar in der Spritzform für das Ventilelement (6) oder Ventilgehäuse (7) erfolgt.

## Claims

1. Metering valve (2) for metered dispensing of a preferably cosmetic liquid (3), with a movable valve element (6), a valve housing (7), a supply side inlet valve (9), and a dispensing side outlet valve (10), the inlet valve (9) having a sealing element (14) for sealing between the valve element (6) and the valve housing (7) with the inlet valve (9) closed, wherein by actuating the valve element (6) first the inlet valve (9) being closable and only then the outlet valve (10) for metered dispensing of a liquid (3) being openable, wherein the valve element (6) comprises a spring section (21) which is elastic in its direction of motion (B) and a head section (22), wherein the sealing element (14) is arranged on the head section (22),
**characterized in**
**that** the valve element (6) is made as one piece together with the spring section (21) and the head section (22).

2. Metering valve as claimed in claim 1, **characterized in that** the sealing element (14) is injected onto the valve element (6) or the valve element (6) is injected onto the sealing element (14), and/or the sealing element (14) is located in the region of the free end on the valve element (6).

3. Metering valve as claimed in one of the preceding claims, **characterized in that** the sealing element (14) forms or annularly surrounds the head section (22)

4. Metering valve as claimed in one of the preceding claims, **characterized in that** the sealing element (14) adjoins or is molded onto the head section (22) especially crowed, hemispherically or conically, that the sealing element (14) has a truncated cone-shaped or rounded insertion region (15) for the valve housing (7).

5. Metering valve as claimed in one of the preceding claims, **characterized** that the sealing element (14) consists of a softer or more elastic material than the valve element (6) and the valve housing (7).

6. Metering valve as claimed in one of the preceding claims, **characterized** that the sealing element (14), the valve element (6) and/or the valve housing (7) is or are made in one piece, and/or that the sealing element (14), the valve element (6) and/or the valve housing (7) is or are injection molded.

7. Metering valve as claimed in one of the preceding claims, **characterized in that** the sealing element (14) is produced, especially injection molded, from an elastomer.

8. Metering valve as claimed in one of the preceding claims, **characterized in that** the valve element (6) and/or the valve housing (7) is or are produced from polyamide, polyoxymethylene or another hard plastic.

9. Metering valve as claimed in one of the preceding claims, **characterized in that** the inlet valve (9) has a valve seat formed especially by the valve housing (7), especially a preferably conical shoulder region (16).

10. Metering valve as claimed in one of the preceding claims, **characterized in that** the spring section (21) has a radial deflection and/or allows tilting of the sealing element (14) with the inlet valve (9) closed for sealed contact with an assigned valve seat.

11. Metering valve as claimed in one of the preceding claims, **characterized in that** the valve element (6) actuates or forms both the inlet valve (9) and also the outlet valve (10) and/or that the valve element (6) and the valve housing (7) being injection molded from plastic.

12. Device (1) for metered dispensing of a preferably cosmetic liquid (3), with a container (4) for the liquid (3) and a metering valve (2),
**characterized in**
**that** the metering valve is made according to one of the preceding claims.

13. Device as claimed in claim 12, **characterized in that** the container (4), especially the liquid (3), is under pressure or can be pressurized and/or contains a propellant, especially a volatile and/or flammable propellant, compressed gas and/or carbon dioxide.

14. Device as claimed in claim 12 or 13, **characzerized in that** the liquid (3) can be atomized.

15. Process for producing a metering valve (2) for metered dispensing of a preferably cosmetic liquid (3) according to one of claims 1 to 6, wherein a movable valve element (6) and/or a valve housing (7) of the metering valve (2) being injection molded from plastic, wherein the sealing element (14) of a softer or more elastic material than the valve element (6) and/or the valve housing (7) is injected directly onto the valve element (6) or the valve housing (7) wherein injection takes place directly in the injection mold for the valve element (6) or the valve housing (7).

## Revendications

1. Soupape de dosage (2) pour la distribution dosée d'un liquide de préférence cosmétique (3), comprenant un élément de soupape mobile (6), un logement de soupape (7), une soupape d'entrée (9) côté admission et une soupape de sortie (10) côté évacuation, dans laquelle la soupape d'entrée (9) présente un élément d'étanchéisation (14) à des fins d'étanchéisation entre l'élément de soupape (6) et le logement de soupape (7) lorsque la soupape d'entrée (9) est fermée, dans laquelle, en actionnant l'élément de soupape (6) on peut d'abord fermer la soupape d'entrée (9) et seulement ensuite ouvrir la soupape de sortie (10) pour la distribution dosée du liquide (3), dans laquelle l'élément de soupape (6) présente une section élastique (21) fraisant ressort dans sa direction de mouvement (B) et une section de tête (22), l'élément d'étanchéisation (14) étant disposé contre la section de tête (22),
**caractérisée**
**en ce que** l'élément de soupape (6) est réalisé en une seule pièce de manière conjointe avec la section élastique et la section de tête.

2. Soupape de dosage selon la revendication 1, **caractérisée en ce que** l'élément d'étanchéisation (14) est moulé par injection contre l'élément de soupape (6) ou bien l'élément (26) est moulé par injection contre l'élément d'étanchéisation (14), et/ou **en ce que** l'élément d'étanchéisation (14) est disposé contre l'élément de soupape (6) dans la zone d'une extrémité libre.

3. Soupape de dosage selon l'une quelconque des revendications précédentes, **caractérisée en ce que** l'élément d'étanchéisation (14) forme de la section de tête ou bien l'entoure de manière annulaire.

4. Soupape de dosage selon l'une quelconque des revendications précédentes, **caractérisée en ce que** l'élément d'étanchéisation (14) se raccorde à la section de tête (22) ou s'y rapporte, en particulier en une configuration demi-sphérique, hémisphérique ou conique, **en ce que** l'élément d'étanchéisation 14 présente une zone d'introduction (15) de forme tronconique ou de forme arrondie pour le logement de soupape (7).

5. Soupape de dosage selon l'une quelconque des revendications précédentes, **caractérisée en ce que** l'élément d'étanchéisation (14) est constitué d'un matériau plus souple ou plus élastique que celui de l'élément de soupape (6) et du logement de soupape (7).

6. Soupape de dosage selon l'une quelconque des revendications précédentes, **caractérisée en ce que** l'élément d'étanchéisation (14), l'élément de soupape (6) et/ou le logement de soupape (7) est/sont réalisé(s) en une seule pièce, et/ou **en ce que** l'élément d'étanchéisation (14), l'élément de soupape (6) et/ou le logement de soupape (7) est/sont moulé(s) par injection.

7. Soupape de dosage selon l'une quelconque des revendications précédentes, **caractérisée en ce que** l'élément d'étanchéisation (14) est fabriqué à partir d'un élastomère, en particulier est moulé par injection.

8. Soupape de dosage selon l'une quelconque des revendications précédentes, **caractérisée en ce que** l'élément de soupape (6) et/ou le logement de soupape (7) est/sont réalisé(s) à partir de polyamide, de polyoxyméthylène ou d'une autre substance synthétique dure.

9. Soupape de dosage selon l'une quelconque des revendications précédentes, **caractérisée en ce que** la soupape d'entrée (9) présente un siège de soupape formé en particulier par le logement de soupape (7), en particulier une zone d'épaulement (16) de préférence conique.

10. Soupape de dosage selon l'une quelconque des revendications précédentes, **caractérisée en ce que** la section élastique (25) permet d'envisager une déflexion radiale et/ou un basculement de l'élément d'étanchéisation (14) lorsque la soupape d'entrée (9) est fermée à des fins d'application hermétique contre un siège de soupape correspondant.

11. Soupape de dosage selon l'une quelconque des revendications précédentes, **caractérisée en ce que** l'élément de soupape (6) actionne, respectivement forme aussi bien la soupape d'entrée (9) que la soupape de sortie (10), et/ou **en ce que** l'élément de soupape (6) et le logement de soupape (7) sont moulés par injection à partir d'une matière synthétique.

12. Dispositif (1) pour la distribution dosée d'un liquide (3) de préférence cosmétique, comprenant un récipient (4) pour le liquide (3) et une soupape de dosage (2),
**caractérisé**
**en ce que** la soupape de dosage (2) est réalisée conformément à l'une quelconque des revendications précédentes.

13. Dispositif selon la revendication 12, **caractérisé en ce que** le récipient (4), en particulier le liquide (3) est mis sous pression ou peut être mis sous pression, et/ou contient un agent moussant, en particulier un agent moussant volatil et/ou inflammable, du dioxyde de carbone et/ou un gaz comprimé.

14. Dispositif selon la revendication 12 ou 13, **caractérisé en ce que** le liquide (3) peut être pulvérisé.

15. Procédé pour la fabrication d'une soupape de dosage (2) pour la distribution dosée d'un liquide (3) de préférence cosmétique, selon l'une quelconque des revendications 1 à 6, dans lequel on moule par injection un élément de soupape mobile (6) et/ou un logement de soupape (7) de la soupape de dosage (2) à partir d'une matière synthétique, on moule par injection un élément d'étanchéisation (14) constitué d'une matière plus souple ou plus élastique que celle de l'élément de soupape (6) et/ou du logement de soupape (7) directement contre l'élément de soupape (6) ou le logement de soupape (7), le moulage par injection ayant lieu directement dans le moule de moulage par injection pour l'élément de soupape (6) ou le logement de soupape (7).
